# EUROPÄISCHE PATENTSCHRIFT

(11) **EP 0 198 220 B1**
(45) Veröffentlichungstag und Bekanntmachung des Hinweises auf die Patenterteilung: **29.08.1990**
(21) Anmeldenummer: 86103299.3
(22) Anmeldetag: 12.03.1986
(51) Int. Cl.: F24H 3/08

(54) **Warmlufterzeuger**
Hot air generator
Générateur d'air chaud

(30) Priorität: 14.03.1985 DE 3509106
(43) Veröffentlichungstag der Anmeldung: 22.10.1986
(73) Patentinhaber: Nordklima Luft- und Wärmetechnik GmbH, D-2842 Lohne/Oldb. (DE)
(72) Erfinder: Decker, Edmund, D-2842 Lohne (DE); Arkenberg, Theo, D-2845 Damme (DE); Fiswick, Franz-Josef, D-2843 Dinklage (DE)
(74) Vertreter: Eisenführ, Speiser & Partner

(56) Entgegenhaltungen:
- BE-A- 474 839
- BE-A- 509 271
- DE-A- 3 039 065
- DE-A- 3 048 044
- FR-A- 994 662

## Beschreibung

Die Erfindung betrifft einen Warmlufterzeuger mit einer brennerbeheizten Brennkammer, deren Rauchgase primärseitig einen Wärmetauscher durchströmen, einem Gebläse, das zu erwärmende Umluft durch den Wärmetauscher in eine Ausblaskammer drückt, und einem die Brennkammer und den Wärmetauscher umgebenden kreiszylindrischen Mantel, der einerseits zwischen sich und der Brennkammer einen Ringkanal für einen sekundärseitig über den Wärmetauscher geführten Teil der Umluft und andererseits zwischen sich und den seitlichen Wandungen eines alle Komponenten umschließenden Gehäuses einen den Mantel allseitig umgebenden Ringraum für den restlichen Teil der Umluft definiert, die mit konzentrischem Zustrom der vom Wärmetauscher erhitzten Umluft zugemischt wird.

Ein derartiger Warmlufterzeuger ist aus der BE-A-509 271 bekannt. Dabei umgibt den kreiszylindrischen Mantel ein ebenfalls kreiszylindrisches Gehäuse in solchem Abstand, daß nur ein Kühlluftschleier von geringem Durchsatzanteil der Gebläseluft den Wärmetauscher umgeht. Darüber hinaus wird der Kühlluftspalt zwischen Mantel und Gehäuse direkt vom Gebläse beschickt, so daß nur die inhärente Drosselwirkung des Ringspalts selbst dem Kühlluftstrom entgegensteht und sich bei Änderungen der Luftmenge oder der Widerstände im übrigen die Luftmengenverteilung auf den durch den Wärmetauscher geführten Hauptstrom einerseits und den durch den Kühlluftspalt geführten Nebenstrom andererseits stark ändert.

Deshalb ist eine solche konstruktive Ausbildung des Warmlufterzeugers dann unzweckmäßig oder sogar ungeeignet, wenn im Sinne der DE-A-30 39 065 ein erheblicher Anteil der Gesamtluft den Wärmetauscher im Bypass umgehen soll, um einerseits einen guten, Taupunktsunterschreitungen vermeidenden Wärmeübergang am Wärmetauscher sicherzustellen, andererseits eine nicht zu hohe, im Behaglichkeitsbereich liegende Ausblastemperatur zu erzielen.

Die Aufgabe der Erfindung besteht darin, für einen nach dem Bypass-Konzept der DE-A-30 39 065 arbeitenden Warmlufterzeuger einen mit geringem Aufwand zu realisierenden konstruktiven Aufbau anzugeben, der mit gleich gutem Wirkungsgrad und unterschiedlichen Leistungsgrößen herstellbar ist und einen möglichst geringen Raumbedarf besitzt.

Ausgehend von der aus der BE-A-509 271 bekannten Konstruktion eines Warmlufterzeugers wird diese Aufgabe erfindungsgemäß dadurch gelöst,
a) daß das Gehäuse kastenförmig ausgebildet ist und einen im wesentlichen quadratischen Querschnitt hat, und
b) daß der Innenraum des Mantels und der Ringraum durch ein Bodenblech am unteren Ende des Mantels abgeschlossen sind, der Auslaß des Gebläses durch das Bodenblech hindurch am Innenraum des Mantels liegt, und im Mantel in der Nähe des Bodenblechs am Umfang verteilt mehrere Durchtrittsöffnungen in den Ringraum vorgesehen sind, die so bemessen sind, daß dem Ringraum ungefähr ein Drittel der insgesamt vom Gebläse geförderten Luftmenge zugeführt wird.

Auf diese Weise wird bei relativ geringer Grundfläche der Durchtritt eines erheblichen Anteils an der Gesamtluftmenge durch den Bypass-Ringraum ermöglicht, weil im Bereich der Ecken des Gehäusekastens dieser einen beträchtlichen Abstand vom kreiszylindrischen Mantel besitzt und einen entsprechend großen Durchtrittsquerschnitt für die Bypass-Luft zur Verfügung stellt. Zugleich stellt die Führung der Bypass-Luft durch die Durchtrittsöffnungen im Mantel sicher, daß nicht nur die Luftverteilung über den Umfang des Geräts gleichmäßig ist (was eine entsprechend gleichmäßige Temperatur der Mischluft in der Ausblaskammer zur Folge hat), sondern daß außerdem die Luftmengenverteilung auf den Hauptstrom und den Bypass-Strom stets im wesentlichen gleich bleibt, unabhängig von Regelungen am Gebläse und/oder bei unterschiedlichen Leistungsgrößen des Warmlufterzeugers. Zudem läßt sich eine Anpassung an unterschiedliche Leistungsgrößen durch Variation der Größe der Durchtrittsöffnungen leicht bewerkstelligen.

Die Zeichnung veranschaulicht die Erfindung an einem Ausführungsbeispiel, und zwar zeigt:
Fig. 1 in perspektivischer, mehrfach aufgebrochener Darstellung den räumlichen Aufbau des Warmlufterzeugers;
Fig. 2 einen vertikalen Mittelschnitt des Warmlufterzeugers in der Ebene der Brenner-Hauptachse;
Fig. 3 eine Teilansicht des Warmlufterzeugers von der Brennerseite her (bei abgenommenem Brenner);
Fig. 4 einen Schnitt nach der Linie IV-IV in Fig. 3;

Der im wesentlichen kastenförmige Warmlufterzeuger besteht aus einem unteren Gebläseteil 1 und einem oberen Heizungsteil 2 (Fig. 1 und 2), die durch einen Zwischenboden 3 getrennt sind; jedoch hat der Zwischenboden 3 eine Öffnung (nicht dargestellt) für den Auslaß eines Gebläses 4, welches die Umluft durch Gitter 5 aus dem Raum ansaugt. Das Gerät hat einen über die Teile 1, 2 durchgehenden - von gewissermaßen angefasten Ecken abgesehen - quadratischen Querschnitt, der auch die Grundfläche bestimmt. Die Wandungen des im ganzen mit 6 bezeichneten Gehäuses bestehen aus Stahlblech.

Im Heizungsteil 2 ist konzentrisch zur vertikalen Mittelachse 7 (Fig. 4) eine topfförmige Brennkammer 8 angeordnet, die aus einem Zylindergehäuse 9 mit unterseitigem Kesselboden 10 und oberseitigem Abschlußblech 11 besteht. Konzentrisch zur horizontalen Achse 12 des Brenners 13, welche die Mittelachse 7 des Geräts schneidet, ist in der Brennkammer 8 ein Flammenführungsrohr 14 aus hochwarmfestem Edelstahl angeordnet und gegenüber dem Trägerflansch 15 für den Brenner 13 durch ein kreisförmiges Stirnblech 16 verschlossen. Das Flammenführungsrohr 14 ist unten parallel zur Achse 12 aufgeschnitten und zur Bildung eines Längsschlitzes 17 zu Schenkeln 18 abgewinkelt. Durch den Längsschlitz 17 treten die von der Brennerflamme im Flammenführungsrohr 14 erzeugten heißen Rauchgase in die Brennkammer 8 ein.

Das Abschlußblech 11 durchsetzen die Rohre 19 eines im ganzen mit 20 bezeichneten Wärmetauschers. Die Rohre 19 sind konzentrisch zur Achse 7 angeordnet, so daß der Wärmetauscher 20 seinerseits koaxial zur Brennkammer 8 angeordnet ist. An ihrem oberen Ende münden die Rohre 19 in einen ringförmigen Rauchgassammler 21, an dem der Rauchgasstutzen 22 ansetzt.

Oberhalb des Zwischenbodens 3 umgibt ein zur Achse 7 konzentrischer Mantel 23 das aus Brennkammer 8, Wärmetauscher 20 und Rauchgassammler 21 bestehende Heizaggregat. Er bildet mit diesem einen Ringkanal 24 für den größten Teil der Umluft, welche vom Gebläse 4 durch den Zwischenboden 3 gegen das Heizaggregat gefördert wird. Durch den Ringkanal 24 gelangt diese Luft zum Wärmetauscher 20 und von dort am Rauchgassammler 21 vorbei in die Ausblaskammer 25, aus der sie durch Lamellengitter 26 wieder in den umgebenden Raum zurückströmt.

Ein Teil der vom Gebläse 4 gelieferten Umluft gelangt jedoch durch Bohrungen 27, welche kurz oberhalb des Zwischenbodens 3 im Mantel 23 angeordnet sind, in den das Heizaggregat und namentlich den Wärmetauscher 20 umgehenden (Bypass-)-Kanal 28, welcher außen von den Wandungen des Gehäuses 6 definiert ist. Der Bypass-Kanal ist als ein die Brennkammer 8 und den Wärmetauscher 20 allseitig umgebender Ringraum 28 ausgebildet. Der durch ihn fließende Teil der Luft (etwa 1/3 der Fördermenge des Gebläses 4) kühlt sowohl den Mantel 23 als auch die Wandungen des Gehäuses 6. Wegen des großen durchgesetzten Luftvolumens im Ringraum 28 ist die Erwärmung der Bypass-Luft dabei insgesamt gering und beträgt nur wenige _{°}C. Diese Bypass-Luft wird in der Ausblaskammer 25 mit dem anderen, größeren und vornehmlich im Wärmetauscher 20 erwärmten Luftanteil gemischt, wobei der konzentrische Zustrom der Bypass-Luft zur erwärmten Luft durch einen justierten Ringspalt zwischen Wärmetauscher 20 und Mantel 23 für eine gute Durchmischung und eine gleichmäßige Austrittstemperatur sorgt.

Statt der dargestellten Zylinderform kann die Brennkammer 8 auch quadratischen Querschnitt haben; dasselbe gilt für den Rauchgassammler 21. Die zylindrische Querschnittsform des Mantels 23 bleibt davon jedoch unberührt.

## Patentansprüche

1. Warmlufterzeuger mit einer brennerbeheizten Brennkammer (8), deren Rauchgase primärseitig einen Wärmetauscher (20) durchströmen, einem Gebläse (4), das zu erwärmende Umluft durch den Wärmetauscher (20) in eine Ausblaskammer (25) drückt, und einem die Brennkammer (8) und den Wärmetauscher (20) umgebenden kreiszylindrischen Mantel (23), der einerseits zwischen sich und der Brennkammer (8) einen Ringkanal (24) für einen sekundärseitig über den Wärmetauscher (20) geführten Teil der Umluft und andererseits zwischen sich und den seitlichen Wandungen eines alle Komponenten umschließenden Gehäuses (6) einen den Mantel (23) allseitig umgebenden Ringraum (28) für den restlichen Teil der Umluft definiert, die mit konzentrischem Zustrom der vom Wärmetauscher (20) erhitzten Umluft zugemischt wird, dadurch gekennzeichnet,
a) daß das Gehäuse (6) kastenförmig ausgebildet ist und einen im wesentlichen quadratischen Querschnitt hat, und
b) daß der Innenraum des Mantels (23) und der Ringraum (28) durch ein Bodenblech (3) am unteren Ende des Mantels (23) abgeschlossen sind, der Auslaß des Gebläses (4) durch das Bodenblech (3) hindurch am Innenraum des Mantels (23) liegt, und im Mantel (23) in der Nähe des Bodenblechs (3) am Umfang verteilt mehrere Durchtrittsöffnungen (27) in den Ringraum (28) vorgesehen sind, die so bemessen sind, daß dem Ringraum (28) ungefähr ein Drittel der insgesamt vom Gebläse (4) geförderten Luftmenge zugeführt wird.

2. Warmlufterzeuger nach Anspruch 1, dadurch gekennzeichnet, daß die vertikalzylindrische Brennkammer (8) und der koaxial anschließende Wärmetauscher (20) konzentrisch vom Mantel (23) umgeben sind.

## Claims

1. A hot air generator having a combustion chamber (8) which is heated by a burner and the flue gases from which flow through the primary side of a heat-exchanger (20), a blower (4) which forces ambient air which is to be heated through the heat-exchanger (20) into an exhaust chamber (25), and a circular cylindrical jacket (23) which surrounds the combustion chamber (8) and the heat-exchanger (20) and defines at one side between itself and the combustion chamber (8) an annular channel (24) for one part of the ambient air, which is led over the secondary side of the heat-exchanger (20), and at the other side between itself and the sidewalls of a housing (6) enclosing all of the components, an annular space (28) surrounding the jacket (23) on all sides for the remaining part of the ambient air which is mixed by concentric afflux with the ambient air heated by the heat-exchanger (20), characterized in that
a) the housing (6) is made box-shaped and has an essentially square cross-section; and
b) the interior of the jacket (23) and the annular space (28) are closed off by a bottom plate (3) at the bottom end of the jacket (23), the outlet from the blower (4) passes through the bottom plate (3) to the interior of the jacket (23), and in the jacket (23) close to the bottom plate (3) and distributed round the circumference a number of openings (27) is provided which pass through into the annular space (28) and are so dimensioned that approximately one third of the total amount of air delivered by the blower (4) is fed to the annular space (28).

2. A hot air generator as in Claim 1, characterized in that the vertical cylindrical combustion chamber (8) and the coaxially adjoining heat-exchanger (20) are surrounded concentrically by the jacket (23).

## Revendications

1. Générateur d'air chaud équipé d'une chambre de combustion (8) chauffée par un brûleur dont les fumées traversent du côté primaire un échangeur de chaleur (20), d'une soufflante (4) qui refoule de l'air de circulation à chauffer, au travers de l'échangeur de chaleur (20), dans une chambre de sortie (25), et d'une chemise cylindrique circulaire (23) qui entoure la chambre de combustion (8) et l'échangeur de chaleur (20) et qui détermine, d'une part, entre elle-même et la chambre de combustion (8) un canal annulaire (24) pour une partie de l'air de circulation amenée du côté secondaire sur l'échangeur de chaleur (20) et, d'autre part, entre elle-même et les parois latérales d'une enveloppe (6) enfermant tous les composants un espace annulaire (28), entourant de tous les côtés la chemise (23), pour la partie restante de l'air de circulation qui est mélangée à l'afflux concentrique de l'air de circulation chauffé provenant de l'échangeur de chaleur, caractérisé en ce que:
a) l'enveloppe (6) est réalisée sous la forme d'un coffre et présente une section transversale sensiblement carrée, et
b) l'espace interne de la chemise (23) et l'espace annulaire (28) sont séparés par une tôle de fond (3) agencée à l'extrémité inférieure de la chemise (23), la sortie de la soufflante (4) étant agencée au travers de la tôle de fond (3) dans l'espace interne de la chemise (23), plusieurs orifices de passage (27) répartis sur la périphérie, dans la chemise (23) à proximité de la tôle de fond (3), étant prévus dans l'espace annulaire (28) et étant dimensionnés de façon qu'environ un tiers de la quantité totale d'air refoulé par la soufflante (4) soit amené dans l'espace annulaire (28).

2. Générateur d'air chaud suivant la revendication 1, caractérisé en ce que la chambre de combustion en forme de cylindre vertical (8) et l'échangeur de chaleur coaxialement contigu (20) sont entourés concentriquement par la chemise (23).
